# EUROPÄISCHE PATENTSCHRIFT

(11) **EP 0 613 817 B1**
(45) Veröffentlichungstag und Bekanntmachung des Hinweises auf die Patenterteilung: **02.05.1997**
(21) Anmeldenummer: 94102988.6
(22) Anmeldetag: 28.02.1994
(51) Int. Cl.: B63H 5/125

(54) **Schiffsantriebsanlage mit einem unter dem vorzugsweise im wesentlichen oder in Bereich der Antriebsanlage ebenen Schiffsboden angeordneten Antriebspropeller**
Ship propulsion unit with a propeller placed underneath the hull bottom, which is preferably totally flat, or just in the area of the propulsion unit
Installation de propulsion marine avec une hélice placée au dessous de la coque, dont le fond est de préférence totalement plat, ou dont le fond est plat aux environs de l'installation de propulsion

(30) Priorität: 01.03.1993 DE 4306323
(43) Veröffentlichungstag der Anmeldung: 07.09.1994
(73) Patentinhaber: Schottel-Werft Josef Becker GmbH & Co KG., D-56322 Spay am Rhein (DE)
(72) Erfinder: Heer, Manfred, Dipl.-Ing., D-56322 Spay am Rhein (DE)
(74) Vertreter: Walter, Helmut, Dipl.-Ing.

(56) Entgegenhaltungen:
- DE-A- 3 201 654
- DE-B- 1 136 907
- US-A- 3 807 347
- SCHIFF & HAFEN, Bd.37, Nr.7, Juli 1985, HAMBURG Seiten 41 - 44 D.BIRKENHAUER 'Schottel propulsion units for shallow water tug operations'

## Beschreibung

Die Erfindung bezieht sich auf eine Schiffsantriebsanlage gemäß dem Gattungsbegriff des Anspruchs 1.

US-A-3,807,347 beschreibt einen Bootsantrieb mit einem Propeller, wobei der Antrieb insbesondere als Hilfsantrieb für Segelboote gedacht ist, der sich beim normalen Betrieb des Bootes in einem senkrechten Schacht des Bootsrumpfes befindet, der bei eingefahrenem Antrieb am unteren Ende mit einer der Kontur des Bootsrumpfes folgenden Platte verschlossen ist. Wird der Hilfsantrieb benötigt, so werden Platte und Propeller soweit aus dem Schacht herausgefahren bzw. vom unteren Schachtende entfernt, daß der Propeller im Umgebungswasser arbeiten kann. Propeller und Abdeckplatte sind Teile einer Baueinheit. Der Schacht ist nach oben über den Wasserspiegel hinaus verlängert, um ihn am oberen Ende nicht abdichten zu müssen.

In "Schiff und Hafen/Kommandobrücke", Heft 7, 1985, Seite 44ff ist eine ähnliche Lösung für einen vertikal verstellbaren Ruderpropeller beschrieben, wobei der Ruderpropeller zum Steuern des Schiffes bestimmt ist, dem der Antrieb mit dem Ruderpropeller zugeordnet ist.

In DE-B-1 136 907 ist eine Steuerschraubenanordnung beschrieben, bei der gegebenenfalls mehrere Steuerschrauben am unteren Ende eines wasserdichten Rohrkörpers angeordnet sind, der in einem vertikalen Schacht des Rumpfes des Wasserfahrzeugs schwimmend angeordnet ist, dem die Steuerschraubenanordnung zugeordnet ist, um bei Grundberührung der Steuerschraubenanordnung die Möglichkeit zu geben, nach oben auszuweichen und sie davor zu bewahren, beschädigt zu werden. Der wasserdichte Rohrkörper ist mit einer Flut- und Lenzeinrichtung versehen.

Eine Ruderpropelleranordnung als Hilfssteuerung für Segeljachten ist in DE-A-3 201 654 beschrieben, bei der der Ruderpropeller bei Nichtgebrauch in einen vertikalen Schacht im Schiffsrumpf einfahrbar ist und dabei der Schacht am unteren Ende durch eine der Schiffskontur folgenden Platte verschlossen ist, die dem vertikal verstellbaren Antrieb zugeordnet ist und demzufolge den vertikalen Verstellbewegungen der Ruderpropelleranordnung folgt.

Alle diese vorbekannten Lösungen verfolgen das Ziel, den Schacht bei eingefahrenem Antrieb, so abzudecken, daß der Schiffsboden möglichst keine Unstetigkeiten aufweist, die den Strömungswiderstand erhöhen würden.

Im engeren Sinn geht die Erfindung von einer Schiffsantriebsanlage aus, die einen Ruderpropeller einschließt. Solche Antriebsanlagen werden im allgemeinen Wasserfahrzeugen zugeordnet, die zum Verkehr auch im flachen Wasser bestimmt sind. Solche Wasserfahrzeuge haben einen zumindest in Teilen flachen Boden und durch diesen Boden ist gegen Wasser abgedichtet ein vertikaler Antriebswellenstrang hindurchgeführt, der den im Schiffsinneren untergebrachten Motor mit dem Propeller unterhalb des Schiffsbodens und außerhalb des Wasserfahrzeugs verbindet. Im Drehen um seine horizontale Achse bewirkt der Propeller den Vortrieb des Wasserfahrzeugs. Damit es sich um einen Ruderpropeller handelt, ist er nicht nur um seine horizontale Achse drehbar, sondern um die Längsachse des Antriebswellenstranges schwenkbar, um durch Schwenken um diese Längsachse die Fahrtrichtung des Wasserfahrzeugs verändern bzw. neu bestimmen zu können.

Die Möglichkeit, auch im flachen Wasser verkehren zu können ist nun beschränkt, wenn sich der Propeller unterhalb des Schiffsbodens befindet. Für solche Fälle ist deshalb der Propeller in einen in die Schiffskontur integrierten Schacht einfahrbar. Kommt das Wasserfahrzeug in entsprechend flaches Wasser, so wird der Propeller in den Schacht so weit hochgefahren, daß er hinter die Ebene kommt, in der sich der Schiffsboden befindet. Das Wasserfahrzeug kann nun zwar nicht mehr mittels des Propellers gerichtet gefahren werden, aber immerhin mit anderen Mitteln in einem Bereich noch fahren, in den es sonst nicht gelangen könnte, weil die Wassertiefe zu gering ist.

Die Problematik war bisher, wie beschrieben, allein eine Problematik des Schiffsverkehrs. Das Wasserfahrzeug sollte in sehr flaches Wasser einfahren und dort behelfsmäßig bewegt werden können, beispielsweise um in geringstmöglicher Entfernung vom Ufer be- oder entladen zu werden.

Die Erfindung greift die Problematik unter einem völlig anderen Aspekt auf. Sie will ein Wasserfahrzeug, dessen Antrieb voraussetzungsgemäß ausgebildet ist, so weiter ausbilden, daß mit möglichst geringem Aufwand am Unterwasserteil des Antriebs Reparaturen ausgeführt werden können. Bei den bisherigen Wasserfahrzeugen hatte die Notwendigkeit einer Reparatur am außenbords befindlichen Teil des Antriebs stets die Verbringung des Fahrzeuges an Land bzw. in ein Dock zur Folge bzw. war dies Voraussetzung für eine Reparatur, wenn man nicht den ganzen Antrieb ausbauen wollte, was wiederum mit einem erheblichen Aufwand verbunden war. Dies wird nun mit der Erfindung dahingehend geändert, daß ein erheblicher Teil insbesondere kleinerer Reparaturen möglich ist, ohne daß das Fahrzeug an Land, in ein Dock verbracht werden oder der Antrieb bei im Wasser verbleibendem Fahrzeug ausgebaut werden muß. Die Gesamtheit der Erfindung macht das möglich, indem bei in den Schacht hochgezogenem Propeller der Schacht zu einer gegen das das Wasserfahrzeug umgebende Wasser herum abgeschottet, das Wasser aus ihm abgepumpt und die so wasserleer gemachte Kammer für Wartungspersonal zugänglich gemacht werden kann.

Nachfolgend wird die Erfindung anhand der Zeichnung näher erläutert, in der zeigen in schematischer Darstellung
- Fig. 1: den in einen Schacht eingefahrenen Propeller in seiner Nichtgebrauchsstellung,
- Fig. 2: die Anlage gemäß Fig. 1 in der Gebrauchsstellung des Propellers,
- Fig. 3: die Anlage gemäß Fig. 1,2 in größerer Darstellung und in der Propellerstellung gemäß Fig. 1 und
- Fig. 4: die Einzelheit X in Fig. 3 in größerer Darstellung.

Der Energiegewinnungsteil, also Motor, Getriebe usw. ist in dem von der Außenhaut 1 umschlossenen Innenraum 2 des Wasserfahrzeugs angeordnet und da er von jeder beliebigen zweckgerichteten Art sein kann, ist er nicht dargestellt. Vom Energiegewinnungsteil innenbords führt der vertikale Antriebswellenstrang 3 zu dem außenbords angeordneten Propeller 4, der um seine horizontale Drehachse 5 drehbar ist, um den Vortrieb des Wasserfahrzeugs zu bewirken. Antriebswellenstrang 3 mit vertikaler Längsachse 6 und Propellerwelle mit horizontaler Drehachse 5 sind in bekannter Weise über ein Winkelgetriebe (nicht dargestellt) kraftschlüssig miteinander verbunden. Der Propeller 4 ist ein Ruderpropeller und mit seiner Hilfe soll die Vortriebsrichtung des Wasserfahrzeugs bestimmt werden, weshalb er um bis zu 360° um die Längsachse 6 des Antriebswellenstranges 3 schwenkbar ist, was wiederum an sich bekannt ist, weshalb die Mittel hierzu nicht dargestellt sind. Der Ruderpropeller 4 ist von einer Düse 7 umgeben. Konzentrisch zur Längsachse 6 des Antriebswellenstranges 3 ist in die tragende Konstruktion des Wasserfahrzeuges ein Schacht 8 angeordnet, der ein rotationssymmetrischer Zylinder ist. In diesem Schacht 8 ist der Ruderpropeller 4 mit der ihn umgebenden Düse 7 vertikal verstellbar. Der Antriebswellenstrang 3 ist hierzu längenveränderbar oder längsverstellbar. In der einen Endstellung befindet sich der Ruderpropeller 4 mit Düse 7 vollständig innerhalb des Schachtes 8 hinter der Ebene, die durch den flachen, ebenen Boden der Schiffsaußenhaut 1 bestimmt ist. In dieser Stellung gemäß Fig. 1 befindet sich der Ruderpropeller in seiner Nichtbetriebsstellung. In seiner anderen Endstellung befinden sich Ruderpropeller 4 und Düse 7 unterhalb der vorgenannten Ebene, die durch den flachen, ebenen Boden der Außenhaut 1 des Wasserfahrzeugs bestimmt ist. In dieser Stellung gemäß Fig. 2 befindet sich der Ruderpropeller in seiner Betriebsstellung, in der mit ihm der Vortrieb des Wasserfahrzeugs und die Vortriebsrichtung bestimmt werden können.

Am oberen Ende ist der Schacht 8 durch einen Deckel 9 wasserdicht verschlossen und die Durchführung des Antriebswellenstranges 3 durch diesen Deckel 9 erfolgt wasserdicht.

Insoweit handelt es sich um eine konventionelle Anlage. Erfindungsgemäß ist nun dem Ruderpropeller 4 eine starre, ebene Platte 10 mittels eines Gerüstes 11 im unteren Düsenbereich an der Düse 7 befestigt ist. Die Platte 10 ist der Düse 7 so zugeordnet, daß sie sich in der schon mehrfach erwähnten Ebene befindet, die durch den flachen Boden der Außenhaut 1 des Wasserfahrzeugs bestimmt ist, wenn sich der Ruderpropeller 4 in seiner Außerbetriebsstellung befindet, also gemäß Fig. 1 in den Schacht 8 eingefahren ist. In dieser Ausgestaltung schützt der von der Platte 10 gebildete untere Deckel des Schachtes, daß der Ruderpropeller im eingefahrenen Zustand durch grobes Treibgut beschädigt wird, einer Gefahr, die durchaus besteht, wenn das Wasserfahrzeug sich im flachen Wasser befindet.

Da sich das Wasserfahrzeug auch in flachem Wasser durchaus mit einer Geschwindigkeit bewegen kann, bei der eine Wirbelbildung im Ringspalt zwischen Deckel 10 und unterem Schachtrand störend ist, besonders wenn dieser Ringspalt aus verständlichen Gründen schmal gehalten wird, soll er in weiterer Ausgestaltung der Erfindung verschließbar sein. Hierzu ist dem unteren Rand der Schachtwand ein ringsumlaufendes strangförmiges Dichtungsprofil 12 zugeordnet. Dieses Dichtungsprofil 12 ist ein Hohlprofil aus elastischem Werkstoff und mit veränderbarem Innendruck, wobei der Innendruck mit einer Pumpe 13 und einem Speicher 14 für hydrauliches oder pneumatisches Druckmittel außerhalb des Schachtes, aber innenbords so bestimmt werden kann, daß die optimale, d.h. vollständige Dichtwirkung dann gegeben ist, wenn sich der Deckel 10 genau in der Ebene des Bodens der Außenhaut des Wasserfahrzeugs befindet (Fig. 1,3) und an der Dichtung 12 anliegt und diese angemessen komprimiert. Hiermit ist nun ein verwirbelungsarmer Abschluß des Schachtes 8 mit dem hinter der Platte bzw. dem unteren Schachtdeckel 10 liegenden Propeller 4 durch die Platte bzw. den unteren Schachtdeckel 10 gegen das Umgebungswasser gegeben.

Ist dieser Zustand erreicht, so wird im Rahmen der weiteren Ausbildung der Erfindung das Entwässerungs- und Belüftungssystem aktiviert. Dieses weist einerseits eine Förderpumpe 15 auf, mit dem das in dem durch den unteren Deckel 10 verschlossene Schacht 8 entleert wird. Das aus dem Schacht 8 mit der Pumpe aus dem Schacht gepumpte Wasser wird nach außen in das das Wasserfahrzeug umgebende Wasser gepumpt. In dem Maße, wie Wasser aus dem Schacht 8 abgepumpt wird, strömt durch ein Rückschlagventil 16 Luft in den Schacht ein. Im Bereich des unteren Schachtendes befindet sich ein Flüssigkeitsniveauschalter 17, der einerseits das völlige Entleeren des Schachtes von Wasser anzeigt und außerdem die Pumpe 15 abschaltet.

Im oberen Schachtdeckel 9 befindet sich ein Mannloch 18, das üblicherweise von einem Mannlochdeckel 19 verschlossen ist. Ist aus dem verschlossenen Schacht das Wasser vollständig abgepumpt, so kann durch Abnehmen des Mannlochdeckels 19 der trockengelegte Schacht 8 für Wartungsund Inspektionsarbeiten am Unterwasserteil des Antriebes durch Personal betreten werden.

In entsprechender Weise, was deshalb im einzelnen nicht beschrieben werden muß, kann der Schacht für die Inbetriebnahme des Antriebes wieder mit Wasser befüllt werden, der Propeller im Schacht nach unten abgesenkt und aus dem Schacht ausgefahren werden, um in die Betriebsstellung gemäß Fig. 2 zu gelangen. Das Befüllen des Schachtes mit Wasser kann vor dem Ausfahren des Propellers aus dem Schacht mit der reversierbaren Pumpe 15 bewirkt werden. Es kann jedoch eine nicht reversierbare Saugpumpe verwendet werden, wobei dann das Wiederbefüllen des Schachtes 8 in einfacher Weise durch Freigabe des unteren Schachtendes durch Absenken des unteren Schachtdeckels 10 mit dem Propeller 4 und dessen Düse 7 erfolgt.

Der Schacht 8 und die ihm zugeordneten Teile, also insbesondere der untere Deckel bzw. die Platte 10 kann im Prinzip beliebig ausgebildet sein, ohne daß dies einen Einfluß auf die Erfindung hätte. Es kann sich um einen "Brunnen" oder "Container" handeln, wie sie auf dem hier relevanten Sachgebiet üblicherweise zur Anwendung kommen.

Darauf hingewiesen soll noch werden, daß das Dichtungsprofil 12 zweckmäßigerweise in einer Ringnut 20 angeordnet sein sollte, die den unteren Schachtrand umgibt und gegenüber dem den Schacht 8 umgebenden Boden der Außenhaut 1 so weit nach hinten zurückspringt, daß bei optimaler Dichtwirkung der untere Schachtdeckel 10 in der Bodenebene liegen kann und gegenüber der Schachtwand soweit zurückspringt, daß das Dichtungsprofil 12 zu keiner Zeit in den Schacht gegenüber der Schachtwand vorsteht.

Es soll auch noch auf die Möglichkeit der Ausbildung des einen in sich geschlossenen ringförmigen Schlauch bildenden Dichtungsprofils 12 und der dieses Dichtungsprofil 12 aufnehmenden Ringnut 20 gemäß Fig. 4 hingewiesen werden, den in Fig. 3 mit x gekennzeichneten Bereich. Die Ringnut 20 bildet eine zur Platte 10 hin offene, im Querschnitt U-förmige Rinne, in der das Profil 12 auf seinem ganzen Umfang durch eine Leiste 21 unter Vorspannung gehalten, wobei die Fixierung in axialer Schlauchrichtung durch eine Fußplatte 22 erfolgt, mit der das Profil am Rinnengrund sich abstützt. Diese Fußplatte 22 befindet sich zwischen der Halteleiste 21 und einem Halsring 23, der zum eigentlichen Schlauchteil 24 führt. Angesichts der zu erwartenden Anforderungen an die Arbeitsgeschwindigkeit genügt es, an einer Stelle des Gesamtumfangs das Innere des Schlauchteiles 24 durch den Halsring 23, die Fußplatte 22 und die Halteleiste 21 hindurch an die Pumpe 13 bzw. den Vorratsbehälter 14 für hydraulisches oder pneumatisches Druckmittel anzuschließen, obwohl auf den Gesamtumfang verteilt auch mehrere solcher Durchbrechungen des Dichtungsprofils angeordnet und vor dem Anschluß an die Speisevorrichtung 13,14 an einen Sammelkanal 25 angeschlossen sein können.

Die der Platte 10 zugekehrte Fläche des Profils weist mehrere in Durchmesserrichtung hintereinanderliegende ringförmige Dichtlippen 26 auf.

## Patentansprüche

1. Schiffsantriebsanlage mit einem unter dem vorzugsweise im wesentlichen oder im Bereich der Antriebsanlage ebenen Schiffsboden (1) angeordneten Antriebspropeller (4) der hinter die Ebene des Schiffsbodens in einen Schacht (8) einfahrbar ist, wobei der Schacht (8) bei in ihn eingefahrenem Propeller (4) in der Ebene des Schiffsbodens (1) durch eine Platte (10) deckelartig verschließbar ist, die mit dem Propeller heb- und senkbar ist,
**dadurch gekennzeichnet,** daß der Schacht (8) durch die Platte (10) wasserdicht verschließbar ist und eine Pumpvorrichtung (15) zum Entleeren des Schachts vorgesehen ist, nachdem die Platte (10) in die den Schacht deckelförmig verschließende Stellung gebracht worden ist.

2. Schiffsantriebsanlage nach Anspruch 1, **dadurch gekennzeichnet**, daß der Schacht (8) am unteren Rand von einer taschenförmigen Ringnut (20) umgeben ist, die so weit gegenüber der Schachtwand und dem Schiffsboden zurückspringt, daß ein in die Ringnut eingelegtes Dichtungsmittel (12) eine Dichtwirkung ergibt, wenn die Platte in der Ebene des Schiffsbodens liegt und an dem Dichtungsmittel anliegt, ohne daß dieses in den Schacht vorspringt.

3. Schiffsantriebsanlage nach Anspruch 1, **dadurch gekennzeichnet**, daß die Plate (10) einem der Schiffsantriebsanlage im Bereich des Propellers (4) zugeordneten Bauteil (7) zugeordnet ist, dem der Propeller gegenüber drehbar ist.

4. Schiffsantriebsanlage nach Anspruch 3, **dadurch gekennzeichnet**, daß die Platte (10) mit dem Bauteil (7) starr und fest verbunden ist.

5. Schiffsantriebsanlage nach Anspruch 3 oder 4, **dadurch gekennzeichnet**, daß das Bauteil eine den Propeller (4) umgebende Düse (7) ist.

6. Schiffsantriebsanlage nach einem der Ansprüche 2 bis 5, **dadurch gekennzeichnet**, daß das Dichtungsmittel ein aufblähbarer, ringförmiger Schlauch (12) ist.

7. Schiffsantriebsanlage nach Anspruch 6, **dadurch gekennzeichnet**, daß die Schlauchdichtung (12) mit einem hydraulischen oder pneumatischen Fluid blähfähig und bei Nichtgebrauch entlüftbar ist.

8. Schiffsantriebsanlage nach Anspruch 1, **dadurch gekennzeichnet**, daß der Schacht (8) nach dem Schiffsinneren hin durch einen festen Deckel (9) verschlossen ist, in dem sich ein verschließbares Mannloch (18) befindet.

9. Schiffsantriebsanlage nach Anspruch 8, **dadurch gekennzeichnet**, daß der durch die Platte (10) verschlossene Schacht (8) über ein Ventil (16) in dem Maße mit Luft befüllt wird, wie Wasser aus dem verschlossenen Schacht abgepumpt wird.

10. Schiffsantriebsanlage nach Anspruch 1, **dadurch gekennzeichnet**, daß die Pumpvorrichtung (15) zum Leerpumpen des Schachtes (8) von einem Sensor (17) im Bereich des unteren Schachtendes gesteuert wird.

11. Schiffsantriebsanlage nach einem der Ansprüche 2 bis 5, **dadurch gekennzeichnet**, daß das Dichtungsmittel (12) ein in sich geschlossener Ring aus einem in sich geschlossenen Hohlkammerprofil (24) ist.

12. Schiffsantriebsanlage nach Anspruch 11, **dadurch gekennzeichnet**, daß das Hohlkammerprofil (24) mit einer Halteleiste (21) in der taschenförmigen Ringnut in der Schachtwand unter Vorspannung gehalten ist.

13. Schiffsantriebsanlage nach Anspruch 12, **dadurch gekennzeichnet**, daß die axiale Festlegung des Hohlkammerprofils (24) mittels einer Fußleiste (22) erfolgt, die am Grund der Ringnut (20) anliegt.

14. Schiffsantriebsanlage nach Anspruch 13, **dadurch gekennzeichnet**, daß die Fußleiste (22) zwischen der Halteleiste (21) und einem Halsring (23) sich befindet, wobei die Fußleiste, die Halsleiste und der Halsring zumindest eine Strömungsmittelverbindung zwischen dem Inneren des Hohlkammerprofils (24) und einer Fluidmittelpumpvorrichtung (13,14) umschließen.

15. Schiffsantriebsanlage nach Anspruch 14, **dadurch gekennzeichnet**, daß bei mehreren Strömungsmittelverbindungen diese an einen gemeinsamen Sammelkanal (25) angeschlossen sind, ehe sie an die Pumpvorrichtung (13,14) angeschlossen sind.

16. Schiffsantriebsanlage nach einem der Ansprüche 6 bis 15, **dadurch gekennzeichnet**, daß das als in sich geschlossener Ring aus einem in sich geschlossenen Hohlkammerprofil (24) ausgebildete Dichtungsmittel auf seiner der Platte (10) zugekehrten Fläche mehrere in Durchmesserrichtung konzentrisch hintereinanderliegende ringförmige Dichtlippen (26) aufweist.

## Claims

1. A ship propulsion system comprising a propeller (4) disposed under the ship's bottom (1), which is preferably substantially flat or flat in the region of the propulsion system, the propeller being retractable behind the plane of the ship's bottom into a shaft (8) which, when the propeller (4) has been retracted in the plane of the ship's bottom (1), can be closed by a cover in the form of a plate (10) adapted to be raised and lowered with the propeller, characterised in that the shaft (8) is closable in watertight manner by the plate (10) and a pump device (15) is provided for emptying the shaft after the plate (10) has been brought into the position where it closes the shaft like a cover.

2. A ship propulsion system according to claim 1, characterised in that the bottom edge of the shaft (8) is surrounded by a pocket-like annular groove (20) which projects backwards relative to the shaft wall and the ship's bottom to an extent such that a sealing means (12) inserted in the annular groove has a sealing effect when the plate lies in the plane of the ship's bottom and abuts the sealing means, without the latter projecting into the shaft.

3. A ship propulsion system according to claim 1, characterised in that the plate (10) is associated with a component (7) associated with the ship propulsion system in the region of the propeller (4), the propeller being rotatable relative to the component (7).

4. A ship propulsion system according to claim 3, characterised in that the plate (10) is firmly and rigidly connected to the component (7).

5. A ship propulsion system according to claim 3 or 4, characterised in that the component is a nozzle (7) surrounding the propeller (4).

6. A ship propulsion system according to any of claims 2 to 5, characterised in that the sealing means is an inflatable annular flexible tube (12).

7. A ship propulsion system according to claim 6, characterised in that the tube seal (12) can be inflated with a hydraulic or pneumatic fluid and ventilated when not in use.

8. A ship propulsion system according to claim 1, characterised in that the shaft (8) is closed from the ship's interior by a fixed cover (9) containing a closable manhole (18).

9. A ship propulsion unit according to claim 8, characterised in that the shaft (8) closed by the plate (10) is filled with air through a valve (16) at the same rate as water is pumped from the closed shaft.

10. A ship propulsion system according to claim 1, characterised in that the pump device (15) for emptying the shaft (8) is controlled by a sensor (17) in the region of the lower end of the shaft.

11. A ship propulsion system according to any of claims 2 to 5, characterised in that the sealing means (12) is a closed ring comprising a closed hollow chamber profile (24).

12. A ship propulsion system according to claim 11, characterised in that the hollow chamber profile (12) is held under prestress by a retaining strip (21) in the pocket-like annular groove in the shaft wall.

13. A ship propulsion system according to claim 12, characterised in that the hollow chamber profile (24) is axially secured by a base strip (22) which abuts the base of the annular groove (20).

14. A ship propulsion system according to claim 13, characterised in that the base strip (22) is disposed between the retaining strip (21) and a clip (23), the base strip, the retaining strip and the clip surrounding at least one connection for a flow medium between the interior of the hollow chamber profile (24) and a fluid pumping device (13, 14).

15. A ship propulsion system according to claim 14, characterised in that when there are a number of connections for a flow medium they are connected to a common collecting duct (25) before being connected to the pump device (13, 14).

16. A ship propulsion system according to any of claims 6 to 15, characterised in that the sealing means, which is in the form of a closed ring comprising a closed hollow chamber profile (24), is formed on its surface facing the plate (10) with a number of annular sealing lips (26) concentrically following one another in the diameter direction.

## Revendications

1. Installation de propulsion marine avec une hélice (4) placée au-dessous de la coque (1), dont le fond est de préférence totalement plat ou dont le fond est plat aux environs de l'installation de propulsion, ladite hélice pouvant être rentrée derrière le plan de la coque dans un logement (8), le logement (8) pouvant être obturé, lorsque l'hélice (4) y est rentrée, dans le plan de la coque (1) par une plaque (10) formant couvercle qui peut monter et descendre avec l'hélice, caractérisée en ce que le logement (8) peut être obturé par la plaque (10) de manière étanche à l'eau et en ce qu'il est prévu un dispositif de pompage (15) pour vider le logement lorsque la plaque (10) a été amenée dans la position où elle obture le logement à la manière d'un couvercle.

2. Installation de propulsion marine selon la revendication 1, caractérisée en ce que, sur son bord inférieur, le logement (8) est entouré par une gorge annulaire en forme de poche (20) qui présente, par rapport à la paroi du logement et à la coque, un retrait suffisant pour qu'un moyen d'étanchéité (12) inséré dans la gorge annulaire produise un effet d'étanchéité lorsque la plaque se trouve dans le plan de la coque et est appliquée contre le moyen d'étanchéité, sans que celui-ci ne pénètre dans le logement.

3. Installation de propulsion marine selon la revendication 1, caractérisée en ce que la plaque (10) est associée à un élément (7) qui est associé à l'installation de propulsion marine dans la zone de l'hélice (4) et par rapport auquel l'hélice peut tourner.

4. Installation de propulsion marine selon la revendication 3, caractérisée en ce que la plaque (10) est reliée à l'élément (7) de manière rigide et solidaire.

5. Installation de propulsion marine selon la revendication 3 ou 4, caractérisée en ce que l'élément est une tuyère (7) entourant l'hélice (4).

6. Installation de propulsion marine selon l'une des revendications 2 à 5, caractérisée en ce le moyen d'étanchéité est un boyau annulaire gonflable (12).

7. Installation de propulsion marine selon la revendication 6, caractérisée en ce que le boyau d'étanchéité (12) peut être gonflé avec un fluide hydraulique ou pneumatique et peut être purgé en cas de non-utilisation.

8. Installation de propulsion marine selon la revendication 1, caractérisée en ce que le logement (8) est fermé vers l'intérieur du bateau par un couvercle fixe (9) pourvu d'un trou d'homme obturable (18).

9. Installation de propulsion marine selon la revendication 8, caractérisée en ce que le logement (8) obturé par la plaque (10) peut être rempli d'air par une soupape (16) à mesure que l'eau est évacuée par pompage hors du logement obturé.

10. Installation de propulsion marine selon la revendication 1, caractérisée en ce que le dispositif de pompage (15) destiné à vider le logement (8) est commandé par un capteur (17) implanté dans la zone de l'extrémité arrière du logement.

11. Installation de propulsion marine selon l'une des revendications 2 à 5, caractérisée en ce que le moyen d'étanchéité (12) est un anneau fermé réalisé dans un profilé fermé à chambre creuse (24).

12. Installation de propulsion marine selon la revendication 11, caractérisée en ce que le profité à chambre creuse (24) est maintenu sous précontrainte par une réglette de maintien (21) dans la gorge annulaire en forme de poche de la paroi du logement.

13. Installation de propulsion marine selon la revendication 12, caractérisée en ce que le blocage axial du profilé à chambre creuse (24) s'effectue au moyen d'une réglette de pied (22) qui est appliquée contre le fond de la gorge annulaire (20).

14. Installation de propulsion marine selon la revendication 13, caractérisée en ce que la réglette de pied (22) se trouve entre la réglette de maintien (21) et un anneau formant col (23), la réglette de pied, la réglette de maintien et l'anneau formant col entourant au moins une liaison d'agent d'écoulement entre l'intérieur du profilé à chambre creuse (24) et un dispositif de pompage d'agent fluide (13, 14).

15. Installation de propulsion marine selon la revendication 14, caractérisée en ce que, en présence de plusieurs liaisons d'agent d'écoulement, celles-ci sont reliées à un canal collecteur commun (25) avant d'être reliées au dispositif de pompage (13, 14).

16. Installation de propulsion marine selon l'une des revendications 6 à 15, caractérisée en ce que le moyen d'étanchéité conçu sous la forme d'un anneau fermé réalisé dans un profilé fermé à chambre creuse (24) comporte, sur sa surface tournée vers la plaque (10), plusieurs lèvres d'étanchéité annulaires (26) qui se succèdent de manière concentrique dans le sens diamétral.
